# FASCICULE DE BREVET EUROPEEN

(11) **EP 0 037 771 B1**
(45) Date de publication et mention de la délivrance du brevet: **19.10.1983**
(21) Numéro de dépôt: 81400492.5
(22) Date de dépôt: 27.03.1981
(51) Int. Cl.: B65D 41/48

(54) **Capsule déchirable en matière plastique**
Aufreissbarer Kapselverschluss aus Kunststoff
Tearable plastic closure-cap

(30) Priorité: 28.03.1980 FR 8007084
(43) Date de publication de la demande: 14.10.1981
(73) Titulaire: NOVEMBAL S.A., F-92115 Clichy (FR)
(72) Inventeur: Brun, Louis 12, Square Alfred de Musset, F-78190 Trappes (FR)
(74) Mandataire: Collignon, Pierre

## Description

Les bouchages actuels de bouteilles de verre sont généralement constitués de deux éléments comprenant une capsule métallique et un opercule ou joint en matière plastique pour en assurer l'étanchéité et l'inviolabilité. Ces bouchages présentent tous l'inconvénient de ne pas admettre l'élévation du niveau de liquide dans une bouteille boucheée lors d'une augmentation de la température ambiante.

On connait par le document FR-A-2 091 863 une capsule de bouchage inviolable en matière plastique qui comprend une partie de dessus, une jupe extérieure annulaire s'accrochant au col du récipient à boucher et reliée à la partie de dessus par des liaisons déchirables, et une cheminée annulaire intérieure destinée à s'encastrer dans le col du récipient. La paroi extérieure de la cheminée annulaire est prévue lisse, de sorte qu'elle s'applique par toute sa surface contre la face interne du col de récipient en empêchant une évacuation partielle du liquide en cas d'une dilatation de celui-ci sous l'effet de l'augmentation de la température ambiante.

Par le document FR-A-2 305 359 on connait un bouchon-capsule présentant une cheminée intérieure s'engageant dans le col du récipient à boucher, une couronne extérieure entourant ledit col et une partie de dessus formée d'une seule pièce avec la cheminée et la couronne, la partie de dessus présentant sur une partie de sa périphérie des entailles et des parties de moindre résistance pour constituer, après traction sur une languette de préhension solidaire de la couronne, un anneau d'extraction permettant un débouchage aisé. Ce bouchon-capsule ne permet pas une évacuation partielle du liquide en cas de dilatation. D'autre part la languette de préhension qui fait saillie extérieurement à partir de la couronne forme une protubérance qui nécessite une orientation spéciale de la languette dans la distribution des capsules pour les machines à capsuler, ce qui est une gêne importante pour une distribution à grande vitesse.

L'invention a pour but de proposer une capsule de bouchage déchirable de type inviolable constituée en une seule matière plastique, notamment pour bouteilles ou récipients comparables, composée d'un dessus, d'une jupe annulaire extérieure d'accrochage sans vissage reliée audit dessus par des liaisons déchirables assurant l'inviolabilité et d'une cheminée annulaire intérieure destinée à s'encastrer dans le col du récipient à boucher, conçue de façon à permettre une décompression intérieure sans qu'il y ait éjection du bouchon ni birsure des points fragiles assurant l'inviolabilité.

Conformément à l'invention, la capsule est caractérisée par le fait que la cheminée intérieure porte extérieurement, à une petite distance bien déterminée du dessus, une lèvre circulaire continue destinée à jouer le rôle d'une soupape d'échappement en abandonnant son contact avec le col sous l'effet de la pression interne provoquée par une dilatation thermique du liquide contenu dans le récipient et, à plus grande distance, une seconde lèvre interrompue sur sa périphérie pour permettre la décompression d'échappement par soulèvement de la première lèvre tout en limitant la force d'échappement exercée sur la capsule, tandis que la jupe extérieure présente une périphérie circulaire sans protubérances et au moins un amincissement de rupture s'etendant sur toute sa hauteur pour assurer l'ouverture de la jupe au décapsulage.

On décrira ci-après plus en détails un exemple d'exécution préféré de l'invention en référence au dessin annexé, dans lequel:
la figure 1 est une coupe axiale de la capsule de bouchage; et
la figure 2 en est une vue en plan correspondante.

Dans l'exemple représenté au dessin, la capsule de bouchage se compose essentiellement d'un dessus 1, d'une jupe annulaire exterieure 2 et d'une cheminée annulaire 3 destinée à s'engager à l'intérieur du col de la bouteille à boucher.

Conformément à l'invention, la cheminée 3 porte extérieurement au moins une lèvre ou un bossage annulaire continu 4 prévu à une petite distance bien déterminée du dessus 1. Au-dessous de la lèvre 4, la cheminée porte extérieurement une seconde lèvre 5 composée de secteurs séparés ou interrompus en un ou plusieurs points 6.

La jupe 2 présente intérieurement à sa base un renflement 7 destiné à s'enclencher dans une gorge extérieure de la bouteille à boucher. Cette jupe 2 est reliée à la partie formant le dessus 1 de la capsule par des points de moindre résistance 8 sauf sur une petite fraction de la périphérie de la capsule en 9 qui constitue une charnière entre la jupe déchirable2 et le dessus 1.

On remarquera que l'inviolabilité peut être renforcée par la disposition de parties amincies qui peuvent s'étendre sur toute la hauteur de la jupe. C'est ainsi qu'on peut prévoir deux amincissements 10 de la jupe de part et d'autre de la charnière 9 ou un seul amincissement 11 1 de la jupe en une région diamétralement opposée à la charnière 9. Ces amincissements favorisent la coupure de la jupe au premier débouchage, soit pour séparer complètement la jupe de la capsule en effectuant en même temps l'ouverture de cette jupe, soit pour ouvrir seulement la jupe à l'opposé de la charnière à laquelle les deux branches de la jupe peuvent rester reliées.

Le fonctionnement assurant une décompression intérieure en cas de nécessité s'effectue comme indiqué ci-après. En position normale, la lèvre 4 assure avec la cheminée 3 l'étanchéité du bouchage. Cependant, lorsque le bouchon est sollicité au-delà d'une certaine pression interne provoquée par la dilatation du liquide contenu dans la bouteille bouchée et qu'il commence à se soulever légèrement, la lèvre 4 abandonne son contact avec le col de la bouteille et la lèvre 5, par sa discontinuité périphérique, permet d'assurer la décompression de l'intérieur du récipient tout en limitant la force d'échappement pour qu'il n'y ait pas éjection du bouchon ni brisure des points de liaison 8 du dispositif d'inviolabilité.

On comprendra que l'exemple décrit ci- dessus et représenté au dessin annexé n'a aucun caractère limitatif et qu'on pourrait prévoir diverses modifications ou adjonctions sans s'écarter du cadre de l'invention définie par les revendications annexées.

## Revendications

1. Capsule de bouchage déchirable de type inviolable constituée en une seule matière plastique, notamment pour bouteilles ou récipients comparables, composée d'un dessus (1), d'une jupe extérieure annulaire (2) d'accrochage sans vissage reliée audit dessus par des liaisons déchirables (8) assurant l'inviolabilité et d'une cheminée annulaire intérieure (3) destinée à s'encastrer dans le col du récipient à boucher, caractérisée par le fait que la cheminée intérieure (3) porte extérieurement, à une petite distance bien déterminée du dessus (1), une lèvre circulaire continue (4) destinée à jouer le rôle d'une soupape d'échappement en abandonnant son contact avec le col sous l'effet de la pression interne provoquée par une dilatation thermique du liquide contenu dans le récipient et, à plus grande distance, une seconde lévre (5) interrompue (en 6) sur sa périphérie pour permettre la décompression d'échappement par soulèvement de la première lèvre (4) tout en limitant la force d'échappement exercée sur la capsule, tandis que la jupe extérieure (2) présente une périphérie circulaire sans protubérances et au moins un amincissement de rupture (10, 11) s'étendant sur toute sa hauteur pour assurer l'ouverture de la jupe (2) au décapsulage.

2. Capsule de bouchage selon la revendication 1, dans laquelle la jupe (2) présente, de part et d'autre d'une charnière indéchirable (9) qui la relie à la partie formant le dessus (1) de la capsule, des amincissements (10) permettant la séparation de la jupe (2) au débouchage.

3. Capsule de bouchage selon la revendication 1, dans laquelle la jupe (2) présente, à l'opposé d'une charnière indéchirable (9) qui la relie à une partie formant le dessus (1) de la capsule, un amincissement (11) permettant au débouchage la coupure de la jupe (2) en deux branches restant reliées par la charnière (9) à la partie formant le dessus (1) de la capsule.

## Patentansprüche

1. Aufreißbarer Kapselverschluß aus Kunststoff für insbesondere Flaschen oder ähnliche Behälter, mit einem Oberteil (1), einem ringförmigen äußeren Mantel (2), der ohne Verschraubung einhakbar bzw. befestigbar und mit dem Oberteil über zerreißbare Verbindungen (8) verbunden ist, welche die Unverletzlichkeit sicherstellen, sowie einem ringförmigen, schachtartigen Innenteil (3), der zum Einsetzen in den Hals des zu verschließenden Behälters dient, dadurch gekennzeichnet, daß der Innenteil (3) außen in geringem, gut bestimmbarem Abstand vom Oberteil (1) eine ununterbrochene kreisrunde Lippe (4), die dadurch die Funktion eines Ausströmventils übernimmt, daß sie, ausgelöst durch den durch Wärmeausdehnung der im Behälter befindlichen Flüsigkeit enstandenen Innendruck, den Kontakt mit dem Hals verliert, und in einem größeren Abstand eine an einer Stelle (6) unterbrochene zweite Lippe (5) auf ihrem Umfang aufweist, so daß eine Druckentlastung durch Ausströmen unter Anheben der ersten Lippe (4) möglich ist, während andererseits die auf die Kapsel einwirkende Ausströmkraft begrenzt ist, während der äußere Mantel (2) eine kreisförmige Peripherie ohne Erhebungen und mindestens eine dünnere Bruchstelle (10, 11) aufweist, die sich über dessen gesamte Höhe erstreckt, so daß das Öffnen des Mantels (2) beim Entfernen des Verschlusses bzw. Entkapsein sichergestellt ist.

2. Kapselverschluß nach Anspruch 1, dadurch gekennzeichnet, daß der Mantel (2) beiderseits eines unzerreißbaren Gelenkteiles (9), das den das Oberteil (1 ) des Verschlusses bildenden Abschnitt mit dem Mantel verbindet, dünnere Stellen bzw. Schwächungsstellen (10) aufweist, die ein Abtrennen des Mantels (2) beim Entfernen des Verschlusses sicherstellen.

3. Kapselverschluß nach Anspruch 1, dadurch gekennzeichnet, daß der Mantel (2) gegenüber einem unzerreißbaren Gelenkteil (9), das den Mantel mit einem das Oberteil (1) des Verschlusses bildenden Abschnitt verbindet, einen dünneren Abschnitt bzw. eine Schwächungsstelle (11) aufweist, die beim Entfernen des Verschlusses ein Auftrennen des Mantels (2) in zwei Abschnitte ermöglicht, welche durch das Gelenkteil (9) mit dem Abschnitt verbunden bleiben, der das Oberteil (1) des Verschlusses darstellt.

## Claims

1. Frangible closure capsule of the tamper- proof type formed from a single plastics material, especially for bottles or comparable containers, comprising a top (1), an external annular skirt (2) for engagement without screwing and connected to the said top by frangible connections (8) which ensure proof against tampering, and an internal annular flange (3) to engage in the neck of the container to be closed, characterised by the fact that the internal flange (3) carries on its exterior, at a small fixed distance from the top (1), a continuous circular bead (4) to act as an escape valve by moving out of contact with the neck under the effect of the internal pressure caused by thermal expansion of the liquid contained in the container and, at a greater distance, a second bead (5) interrupted (at 6) on its periphery to permit release of pressure by lifting of the first bead (4) whilst restricting the escaping force exercised on the capsule, whilst the exterior skirt (2) has a circular periphery without protruberances and at least one frangible reduction in thickness (10, 11) extending over the whole of its height to ensure opening of the skirt (2) when the capsule is removed.

2. Closure capsule according to Claim 1, in which the skirt (2) has, on each side of an unbreakable hinge (9) which connects it to the part forming the top (1) of the capsule, reductions in thickness (10) which permit separation of the skirt (2) when the closure is opened.

3. Closure capsule according to Claim 1, in which the skirt (2) has, on the opposite side to an unbreakable hinge (9) which connects it to a part forming the top (1) of the capsule, a reduction in thickness (11) which permits the skirt (2) to be cut into two branches which remain connected by the hinge (9) to the part forming the top (1) of the capsule, when the closure is opened.
